# EUROPÄISCHE PATENTSCHRIFT

(11) **EP 1 715 120 B1**
(45) Veröffentlichungstag und Bekanntmachung des Hinweises auf die Patenterteilung: **06.11.2013**
(21) Anmeldenummer: 06007462.2
(22) Anmeldetag: 08.04.2006
(51) Int. Cl.: E05B 15/06, E05B 17/14

(54) **Sicherheitsschloss mit zusätzlicher Codierung**
Security lock with additional coding
Serrure de sécurité à codage additionnel

(30) Priorität: 19.04.2005 DE 102005017896
(43) Veröffentlichungstag der Anmeldung: 25.10.2006
(73) Patentinhaber: Kaba Mauer GmbH, 42579 Heiligenhaus (DE)
(72) Erfinder: Schmidt, Thomas, 46348 Raesfeld (DE)
(74) Vertreter: Schulte, Jens Michael

(56) Entgegenhaltungen:
- EP-A1- 0 778 382
- WO-A1-2004/009937
- DE-C- 60 289
- DE-C- 311 274
- FR-A- 324 112
- FR-A1- 2 734 858
- GB-A- 459 061
- GB-A- 2 366 595

## Beschreibung

Die Erfindung betrifft ein Schließsystem, bestehend aus einem Sicherheitsschloss mit einem Zuhaltungspaket und einem Doppelbartschlüssel zur Betätigung des Sicherheitsschlosses.

Derartige Schlösser finden vor allem Verwendung in sicherheitsrelevanten Gebäuden wie Justizvollzugsanstalten oder vergleichbaren Einrichtungen, in Schließanlagen oder Tresoren. Sie sind mit massiven Gehäusen ausgerüstet, das Schließwerk ist mit einem besonders sicheren Doppelbartschlüssel zu betätigen. Die Verwendung solcher Systeme in Anlagen bringt es mit sich, dass unterschiedliche Personen berechtigt sind, die Schlösser einer solchen Schließanlage zu öffnen. Für diese Personen gibt es unterschiedliche Hierarchien, d. h. es gibt einfache und Haupt- oder Generalschlüssel, Schlüssel mit denen sich bestimmte Trakte, Bereiche oder Schlösser öffnen lassen und einzelne Räume, die von den Berechtigten unterschiedlicher Hierarchie geöffnet werden bzw. deren Türschlösser entsprechend betätigt werden können. Aus der EP 0 778 382 A1 ist ein Schloss bekannt, das über einen Schlüssel betätigt wird, der zusätzliche Kerben im Bartbereich aufweist. Es handelt sich dabei um eine Art Doppelschloss, also um die Kombination von zwei Schlössern. Der Schlüssel wird zur Betätigung des ersten Schlosses senkrecht zwecks Abfrage in selbiges eingeführt, die Abfrage erfolgt dann über die Verstiftung nach einer Rotation und dem Durchschieben des Schlüssels nach erfolgreicher Autorisierung. Der Schlüssel kann dann durch das vorgelagerte Schloss in das Hauptschloss eingeführt werden, um eine Abfrage der Zuhaltungen durchzuführen. Die entsprechenden Anfragen geschehen also nacheinander in separaten Schlössern. Bei dem Schloss und Schlüssel gemäß GB 459,061 trägt der Schlüssel einen zylindrischen Kranz, das Schloss verfügt über eine entsprechend zylindrische Ausnehmung, sodass diese gemeinsam eine Codierung bilden. Dieser Kranz ist als eine Verdickung auf dem Schlüsselhalm zwischen Reide und Bart ausgebildet, welcher als Codierung ein Einsetzen des Schlüssels in das Schloss verhindert, indem dieser einen zu großen Durchmesser aufweist.

Von daher stellt sich der vorliegenden Erfindung die Aufgabe, ein Sicherheitsschloss zu schaffen, das eine Betätigung der Schlösser einer Schließanlage in Hinblick auf die unterschiedlichen Zugangsberechtigungen mehrerer Schlüsselinhaber ermöglicht.

Diese Aufgabe wird im Wesentlichen dadurch gelöst, dass der die schlüsselseitige mechanische Codierung darstellende Kranz zwischen Reide und Bart mit mindestens einer Vertiefung und/oder einem Vorsprung ausgebildet ist.

Schloss und Schlüssel sind mit einer mechanischen Codierung versehen, die in Einführrichtung des Schlüssels angeordnet ist und von daher verhindert, dass der Schlüssel in das Schloss eingesetzt und das Schließwerk entsprechend betätigt werden kann, falls die Codierungen von Schloss und Schlüssel sich blockieren. Die schlossseitige Codierung blockiert dabei das Einführen des Schlüssels in das Schloss und dabei die Betätigung des Schließwerks, wenn eine Person das Schloss mit einem Schlüssel zu betätigen versucht, ohne die erforderliche Mindeststufe in der Hierarchie zu besitzen. Es ist vorgesehen, dass die schlüsselseitige mechanische Codierung dem Schlüsselhalm zwischen Reide und Bart zugeordnet ist. Der Schlüssel kann dabei in einer bevorzugten Variante so bearbeitet sein, dass der die mechanische Codierung darstellende Kranz über den Umfang des Halms übersteht. Eine umgekehrte Ausprägung ist aber ebenso denkbar. Vorzugsweise ist die mechanische Codierung dabei am dem Schlüsselbart zugewandten Ende des Halms und damit möglichst nahe am Schlüsselbart angeordnet, um die vorhandene Tiefe eines Schlosses, ggf. mit aufgesetzter Verlängerung bzw. Schlüsselführung ausnutzen zu können.

Durch die zusätzlich angebrachte und eigenständig funktionierende mechanische Codierung in Einführrichtung des Schlüssels wird erreicht, dass diese von dem Schließwerk räumlich getrennt ist und somit Funktion und Sicherheit des Schließwerks nicht beeinträchtigt. D. h. der Schlüssel wird zunächst in das Schloss eingesetzt, erreicht das Schließwerk aber nur unter der Voraussetzung, dass die Codierungen sich nicht gegenseitig blockieren.

Die Codierung ist in einer Ausführungsform der Erfindung nicht im Bereich des eigentlichen Schließwerks bzw. des Schlüsselbarts an- sondern diesem vorgeordnet und schirmt gewissermaßen das Schließwerk bereits gegen das unbefugte Einsetzen nicht zugelassener Schlüssel ab.

Es ist besonders zweckmäßig, wenn die schlossseitige mechanische Codierung in das Schlüsselloch und/oder eine Verlängerung des Schlüssellochs integriert ist. Vor allem letzt genannte Variante bringt dabei den Vorteil mit sich, dass die mechanische Codierung durch ein gesondertes Bauteil bewirkt werden kann. Hierzu empfiehlt sich eine Schlüsselführung in fest installierter oder in Form einer drehbar gelagerten Scheibe, die innen korrespondierend zu dem Schlüsselloch ausgebildet ist und über diesem fixiert ist. Dies bringt den Vorteil mit sich, dass dieses Bauteil auch nachrüstbar ist. Eine solche Nachrüstung kann nicht nur erforderlich werden, wenn bisher nicht mit einer mechanischen Codierung ausgerüstete Schlösser mit einer solchen versehen werden sollen, sondern aus organisatorischen Gründen kann auch eine Umcodierung durchgeführt werden, indem das als Verlängerung des Schlüssellochs dienende Bauteil ausgewechselt wird.

Weiterhin ist es als vorteilhaft anzusehen, wenn die schlossseitige mechanische Codierung in die Grundplatte und/oder die Decke des Schlossgehäuses integriert ist. Dabei sind unterschiedlichste Postionierungen für die schlossseitige Codierung denkbar, wie im Bereich der Grundplatte oder im Bereich der Decke, jeweils innen und außen. Die Codierung kann darüber hinaus auch in ein separates, als Schlüsselführung dienendes Bauteil integriert sein.

In Hinblick auf die Ausbildung der Codierung wird vorgeschlagen, dass die schlossseitige mechanische Codierung eine Profilierung aufweist. Dieses Profil ist bevorzugterweise in das Schlüsselloch bzw. dessen Verlängerung in Grundplatte oder Decke eingelassen und kann ggf. auch als zusätzliche Führung für den Schlüssel beim Einsetzen in das Schloss dienen.

Dabei ist vorgesehen, dass als Verlängerung des Schlüssellochs eine Scheibe dient, welche eine profilierte Ausnehmung aufweist. Eine Scheibe lässt sich besonders gut nachrüsten, indem diese an dem Schlossgehäuse fixiert wird, die Ausnehmung ist korrespondierend zu dem Schlüsselloch ausgebildet, sodass die Scheibe quasi dessen äußeren Abschluss bzw. einen integralen Bestandteil der Schlüsselführung bildet. Die Ausnehmung ist an ihrem äußeren Rand in Art eines Profils ausgebildet, das als mechanische Codierung dient. Diese Ausnehmung mit dem Profil kann also von dem Schlüssel beim Einsetzen in das Schloss nur passiert werden, falls die hierarchische Zuordnung der Codierungen es erlaubt.

Schlösser, vor allem als Teil einer Schließanlage, können unterschiedlichste Türen- oder Wanddicken aufweisen. U.a. um hier einen Ausgleich erreichen zu können, ist vorgesehen, dass die Scheibe drehbar gelagert ist.

Es wurde bereits darauf hingewiesen, dass die schlossseitige mechanische Codierung durch ein Profil gebildet sein kann, das als äußerer Abschluss einer Ausnehmung in der Schlüsselführung oder Scheibe dient. Hiermit korrespondiert der Vorschlag, wonach als schlüsselseitige mechanische Codierung mindestens ein Profil dient. Dieses Profil ist auf dem Schlüssel vorgesehen, z. B. in diesen eingebracht und sollte dahingehend auf das Schloss abgestimmt sein, dass das schlüsselseitige Profil das schlossseitige nur passieren kann, wenn die entsprechende Codierung es zulässt, da die entsprechende Hierarchiestufe vorliegt. Es ist zudem denkbar, dass ein Schlüssel auch mehrere solcher Profile aufweist, um ggf. an unterschiedliche Schlösser mit unterschiedlichen Tür- oder Wandstärken angepasst werden zu können.

Es wird vorgeschlagen, dass das Profil einseitig oder beidseitig auf dem Schlüsselbart ausgebildet ist. Bei Schlüsseln, die in zwei um 180° gedrehte Richtungen in ein Schloss eingesetzt werden können, ist es notwendig, dass das erfindungsgemäße Profil beidseitig des einzusetzenden Schlüsselbarts angeordnet ist. Bei anderen Schlosstypen ist es auch denkbar, dass das Profil nur einseitig des Schlüsselbarts vorgesehen ist. Hier reicht im Prinzip eine einseitige Ausbildung am Schlüsselbart und auch am korrespondierenden Profil am Schloss.

Erfindungsgemäß ist vorgesehen, dass als schlüsselseitiges Profil ein Kranz dient. Dieser weist Vertiefungen oder auch Vorsprünge auf, die wiederum mit entsprechenden Ausbuchtungen oder Einschnitten schlossseitig korrespondieren.

Dies wird dadurch bewerkstelligt, dass der Kranz und ggf. die Ausnehmung mindestens eine Vertiefung und/oder einen Vorsprung aufweisen. Anzahl und/oder Ausformung der Vertiefungen bzw. der nach Herstellung des schlüsselseitigen Profils verbleibenden Vorsprünge richten sich nach der abzubildenden Hierarchie für die diversen Schlösser einer Schließanlage. Neben der Anzahl kann auch alternativ oder ergänzend dazu die Größe oder Form von Vertiefungen und Ein- oder Ausbuchtungen auf die Codierung ausgerichtet sein. Der in der Rangordnung höchste Schlüssel wäre also mit einer besonders großen oder die komplizierteste Form eines Profils ausbildenden Codierung zu versehen. Je höher der Inhaber des Schlüssels in der Hierarchie angesiedelt ist, desto aufwendiger bzw. größer müssen die Ausformungen in dessen Profil ausgebildet sein.

Die Erfindung zeichnet sich insbesondere dadurch aus, dass ein Sicherheitsschloss z. B. für die Verwendung in einer Schließanlage in Justizvollzugsanstalten geschaffen ist, das eine mechanische Codierung aufweist, die geeignet ist, die Hierarchie der Zugangsberechtigten zu diesem Schloss abzubilden. Die Schließanlage umfasst dabei diverse Schlösser und Doppelbartschlüsseln von Schließsystemen des erfindungsgemäßen Typs, die jeweils nur von den berechtigten Personen betätigt werden können. Die mechanische Codierung blockiert diese Schlösser, indem sie bereits das Einführen des Schlüssels in das Schloss und/oder die Betätigung des Schlüssels im Schließwerk verhindert, falls der Inhaber des Schlüssels nicht mindestens die erforderliche Sicherheitsstufe aufweist. Ein oder mehr Codierungen können dabei in Bereich von Grundplatte oder Decke innen und/oder außen, ggf. auch in einer separaten Zwischendecke untergebracht und entsprechend auf dem Schlüssel positioniert sein. Damit kann die Schließanlage neben einem einfachen Schlüssel auf der untersten Hierarchiestufe, der nur zu einem konkreten Schloss bzw. einer Schlüsselgruppe passt, auch Generalschlüssel unterschiedlichster Standards umfassen. Z. B. kann die Schließanlage mechanische Codierungen in Form von Profilen auf Schloss und/oder Schlüssel aufweisen. Hier gibt es besonders "durchlässige" Profile, deren, was die Hierarchie betrifft, unterstes Profil die einfachste Ausformung aufweist. Das vergleichsweise komplizierteste Profil hingegen stellt den obersten Generalschlüssel dar, mit dem jedes Schloss geöffnet werden kann, weil dieses in praktisch jedes schlossseitige Profil eingesetzt werden kann. Sollte sich jemand widerrechtlich an einem Schlüssel zu schaffen gemacht haben, indem er beispielsweise die weitergehende mechanische Codierung eingebracht hat, so lässt sich diese Manipulation auf einfache Weise nachvollziehen. Sicherheitsrelevante Aspekte können bei dieser Betrachtung aber außen vor bleiben, da die erfindungsgemäße mechanische Codierung, abgesehen davon, dass sie zum kompletten Einführen des Schlüssels in das Schloss überwunden werden muss, von der eigentlichen Schließfunktion dieses Schlosses unabhängig funktionieren kann.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Figur 1: ein Schlossgehäuse in perspektivischer Ansicht,
- Figur 2: einen Schlüssel,
- Figur 3: eine Scheibe als Verlängerung für einen Schlüsselloch,
- Figur 4: den Schlüssel nach Figur 2 in perspektivischer Ansicht und
- Figur 5: den Schlüssel in Ansicht von unten.

Figur 1 zeigt ein Schloss 1, bei dem alle für die Erfindung nicht wesentlichen Bauteile nicht dargestellt sind. Im Bereich der Grundplatte 28 des Gehäuses 27 befindet sich die als Scheibe 18 bzw. Schlüsselführung ausgebildete Verlängerung 6 des Schlüssellochs 5. Auch in die Decke 30 des Gehäuses 27 kann eine Codierung integriert sein. Um in das eigentliche Schließwerk eingesetzt werden zu können, muss der hier nicht dargestellte Schlüssel zunächst die schlossseitige mechanische Codierung 3 passieren. Dies gelingt aber nur unter der Voraussetzung, dass die Codierungen von Schlüssel und Schloss 1 korrespondieren, dass die Codierung des Schlüssels also so ausgebildet ist, dass dieser nicht durch die schlossseitige mechanische Codierung 3 blockiert wird. Anderenfalls ist das Einsetzen des Schlüssels zur Betätigung des Riegels 26 oder einer Falle nicht möglich.

Einen solchen Schlüssel zeigt Figur 2. Der Schlüssel besteht neben der Schlüsselreide 22 aus dem Halm 21 und dem vorzugsweise asymmetrisch ausgebildeten Doppelbart 23. In Einführrichtung 24 des Schlüssels 2 in das Schloss weist dieser zwischen Halm 21 und Bart 23 die hier nur einteilige, durch das Profil 8 gebildete mechanische Codierung 4 auf. Dabei handelt es sich um ein als Kranz 11 ausgebildetes Profil 8 mit den Vertiefungen 12 bis 15, die auch anderweitig am Schlüsselhalm positioniert sein können. Es ist aber ebenso denkbar, dass dieser mit weiteren Profilen ausgebildet ist, um eine bessere Kompatibilität an diverse Schlösser zu erreichen.

In Figur 3 ist die Einführrichtung aus Figur 2 mit dem Bezugszeichen 25 versehen. Im Bereich der Ausnehmung 16 wird der Schlüssel eingesetzt, Voraussetzung dafür, dass er das Schließwerk erreichen kann, ist aber, dass die mechanische Codierung 3 in Form des Profils 7 passiert werden kann. Hierzu sind die korrespondierend zu dem schlüsselseitigen Profil ausgebildeten Ausbuchtungen 12', 13', 14', 15' im Bereich der Ausnehmung 16 zu erkennen. Diese können in diesem Ausführungsbeispiel also nur passiert werden, sofern der korrespondierende Schlüssel nicht dort hängen bleibt. Die Scheibe 18 dient als Verlängerung für das Schloss und ist dabei korrespondierend zu dem Schlüsselloch auf dem Gehäuse fixierbar, d. h. die Ausnehmung 16 wird auf das Schlüsselloch aufgesetzt und über die Bohrungen 17, 19 befestigt.

Figur 4 zeigt den Schlüssel gemäß Figur 2 in perspektivischer Ansicht mit Schlüsselreide 22, Halm 21 und Bart 23 sowie dem Profil 8 in Form des Kranzes 11 zwischen Halm 21 und Bart 23. Dieser Schlüssel unterscheidet sich allerdings von dem in Figur 2 dargestellten dadurch, dass der Kranz 11 lediglich ein Bogenmaß von ca. 100° bis 120° aufweist, was im Prinzip ausreichend ist, sofern es sich um kein Schloss handelt, bei dem der Schlüssel um 180° versetzte Positionen eingesetzt werden kann.

Denselben Schlüssel mit seinen wesentlichen Bauteilen zeigt auch Figur 5. Zu erkennen sind neben Zentrieransatz 20 und Bart 23 vor allem das Profil 8 in Form des Kranzes 11 mit hier fünf Vertiefungen 12, 13, 14, 15 und 29 welche nur auf einer Seite des Bartes 23 vorgesehen sind.

## Patentansprüche

1. Schließsystem, bestehend aus einem Sicherheitsschloss (1) mit einem Zuhaltungspaket und einem Doppelbartschlüssel (2) zur Betätigung des Sicherheitsschlosses (1), wobei das Schloss (1) und der Schlüssel (2) eine in Einführrichtung des Schlüssels (2) ausgerichtete mechanische Codierung (3, 4) aufweisen, welche ein Einführen des Schlüssels (2) in das Schloss (1) nur unter der Voraussetzung ermöglicht, dass die Codierungen (3, 4) korrespondieren, und wobei die schlüsselseitige mechanische Codierung (4) als Kranz (11) zwischen Reide (22) und Bart (23) mit mindestens einer Vertiefung und/oder einem Vorsprung ausgebildet ist.

2. Schließsystem nach Anspruch 1,
**dadurch gekennzeichnet,**
**dass** die mechanische Codierung (3, 4) von dem Schließwerk des Schlosses (1) räumlich getrennt ausgebildet ist.

3. Schließsystem nach Anspruch 1,
**dadurch gekennzeichnet,**
**dass** die mechanische Codierung (3, 4) das Einsetzen eines nicht zugelassenen Schlüssels (2) in das Schloss (1) Schlosses (1) blockieren kann.

4. Schließsystem nach Anspruch 1,
**dadurch gekennzeichnet,**
**dass** die schlossseitige mechanische Codierung (3) in das Schlüsselloch (5) und/oder eine Verlängerung (6) des Schlüssellochs (5) integriert ist.

5. Schließsystem nach Anspruch 3,
**dadurch gekennzeichnet,**
**dass** die schlossseitige mechanische Codierung (3) in die Grundplatte (28) und/oder die Decke (30) des Schlossgehäuses (27) integriert ist.

6. Schließsystem nach Anspruch 3,
**dadurch gekennzeichnet,**
**dass** die schlossseitige mechanische Codierung (3) mindestens eine Profilierung (7) aufweist.

7. Schließsystem nach mindestens einem der vorhergehenden Ansprüche,
**dadurch gekennzeichnet,**
**dass** als Verlängerung (6) des Schlüssellochs (5) eine Scheibe (18) dient, welche eine profilierte Ausnehmung (16) aufweist.

8. Schließsystem nach Anspruch 7,
**dadurch gekennzeichnet,**
**dass** die Scheibe (18) drehbar gelagert ist.

9. Schließsystem nach Anspruch 8,
**dadurch gekennzeichnet,**
**dass** als schlüsselseitige mechanische Codierung (4) mindestens ein Profil (8) dient.

10. Schließsystem nach Anspruch 9,
**dadurch gekennzeichnet,**
**dass** das Profil (8) einseitig oder beidseitig des Schlüsselbarts (23) vorgesehen ist.

## Claims

1. Locking system, consisting of a safety lock (1) with a tumbler packet and a double bit key (2) for operating the safety lock (1), whereby the lock (1) and the key (2) have a mechanical coding (3, 4) aligned in the direction in which the key is inserted (2) that enables the key (2) to be inserted into the lock (1) only under the precondition that the codings (3, 4) correspond and whereby the mechanical coding on the key side (4) is designed as a rim (11) between bow (22) and bit (23) with at least one indentation and/or a projection.

2. Locking system in accordance with Claim 1,
**characterised by the fact**
that the mechanical coding (3, 4) is designed to be spatially separated from the closing mechanism of the lock (1).

3. Locking system in accordance with Claim 1,
**characterised by the fact**
that the mechanical coding (3, 4) can block insertion of an unauthorised key (2) into the lock (1).

4. Locking system in accordance with Claim 1,
**characterised by the fact**
that the mechanical coding (3) on the key side is integrated in the keyhole (5) and/or an extension (6) of the key hole (5).

5. Locking system in accordance with Claim 3,
**characterised by the fact**
that the mechanical coding (3) on the key side is integrated in the base plate (28) and/or the cover (30) of the lock housing (27).

6. Locking system in accordance with Claim 3,
**characterised by the fact**
that the mechanical coding (3) on the key side has at least one profile (7).

7. Locking system in accordance with at least one of the above Claims **characterised by the fact**
that a disc (18) that has a profiled recess (16) serves as extension (6) of the keyhole (5).

8. Locking system in accordance with Claim 7,
**characterised by the fact**
that the disk (18) is on rotating bearings.

9. Locking system in accordance with Claim 8,
**characterised by the fact**
that at least one profile (8) serves as the mechanical coding (4) on the key side.

10. Locking system in accordance with Claim 9,
**characterised by the fact**
that the profile (8) is provided either on one side or on both sides of the key bit (23).

## Revendications

1. Système de fermeture, consistant en un cadenas (1) avec un paquet de maintien fermé et une clé à double panneton (2) destinée à actionner le cadenas (1), sachant que la serrure (1) et la clé (2) présentent un codage mécanique (3, 4) orienté dans le sens d'introduction de la clé (2), qui ne permet une introduction de la clé (2) dans la serrure (1) qu'à la condition préalable que les codages (3, 4) correspondent, et sachant que le codage mécanique côté clé (4) est conçu sous la forme d'une couronne (11) entre la tête de la clé (22) et le panneton (23) avec au moins un renfoncement et/ou une avance.

2. Système de fermeture selon la revendication 1,
**caractérisé par le fait**
**que** le codage mécanique (3, 4) est conçu de façon séparée au niveau spatial du mécanisme de fermeture de la serrure (1).

3. Système de fermeture selon la revendication 1,
**caractérisé par le fait**
**que** le codage mécanique (3, 4) peut bloquer l'insertion d'une clé (2) non autorisée dans la serrure (1).

4. Système de fermeture selon la revendication 1,
**caractérisé par le fait**
**que** le codage mécanique (3) côté serrure est intégré dans le trou de la clé (5) et/ou un prolongement (6) du trou de la clé (5).

5. Système de fermeture selon la revendication 3,
**caractérisé par le fait**
**que** le codage mécanique (3) côté serrure est intégré dans la plaque de base (28) et/ou le plafond (30) du boîtier de la serrure (27).

6. Système de fermeture selon la revendication 3,
**caractérisé par le fait**
**que** le codage mécanique (3) côté serrure présente au moins un profilage (7).

7. Système de fermeture selon au moins une des revendications précédentes,
**caractérisé par le fait**
**que** c'est un disque (18) présentant une réservation (16) profilée qui sert de prolongement (6) au trou de la clé (5).

8. Système de fermeture selon la revendication 7,
**caractérisé par le fait**
**que** le disque (18) est suspendu sur palier de façon rotative.

9. Système de fermeture selon la revendication 8,
**caractérisé par le fait**
**qu'**au moins un profil (8) sert de codage mécanique côté clé (4).

10. Système de fermeture selon la revendication 9,
**caractérisé par le fait**
**que** le profil (8) est prévu d'un côté ou des deux côtés du panneton de la clé (23).
